# FASCICULE DE BREVET EUROPEEN

(11) **EP 1 331 332 B1**
(45) Date de publication et mention de la délivrance du brevet: **27.02.2008**
(21) Numéro de dépôt: 03360009.9
(22) Date de dépôt: 17.01.2003
(51) Int. Cl.: E05C 1/04

(54) **Verrou pour vantail de fenêtre ou similaire**
Riegel für Flügel von Fenstern oder desgleichen
Latch for window wing or the like

(30) Priorité: 17.01.2002 FR 0200563; 11.03.2002 FR 0203038
(43) Date de publication de la demande: 30.07.2003
(62) Demande divisionnaire de: 04019887.1
(73) Titulaire: FERCO INTERNATIONAL FERRURES ET SERRURES DE BATIMENT, 57400 Sarrebourg (FR)
(72) Inventeur: Arnold, André, 57445 Reding (FR); Bodlenner, Eric, 67790 Steinbourg (FR); Schmitt, Grégory, 67700 Monswiller (FR)
(74) Mandataire: Rhein, Alain

(56) Documents cités:
- DE-B- 1 075 000
- DE-U- 29 805 362
- FR-A- 371 378
- FR-A- 2 467 277
- FR-A- 2 744 479
- FR-A- 2 758 154
- GB-A- 617 281

## Description

L'invention concerne un verrou pour vantail de fenêtre, porte-fenêtre ou similaire, conforme au préambule de la revendication 1.

La présente invention concerne le domaine de la quincaillerie du bâtiment et a trait, tout particulièrement, à des verrous prévus aptes à être encastrés dans une rainure en feuillure d'un vantail, plus particulièrement, d'une fenêtre à deux vantaux.

A ce propos, dans le cas d'une fenêtre à deux vantaux montés articulés sur un cadre dormant dépourvu de meneau central, l'un de ces vantaux, dit de service, est équipé d'une ferrure de verrouillage, très souvent une crémone, tandis que la feuillure de son montant avant vient en recouvrement de la feuillure du montant avant correspondant à l'autre vantail, dit fixe. Dans ces conditions, celui-ci ne peut être entrouvert qu'après avoir déverrouillé et pivoté le vantail de service.

En fait, le vantail fixe est encore ainsi dénommé dans la mesure où lui sont associés, habituellement, des moyens de verrouillage sous forme d'un ou plusieurs verrous prenant position en feuillure de son montant avant. De tels verrous sont équipés d'une tringle dont une extrémité est susceptible de se présenter saillante, selon le cas, à l'extrémité supérieure ou à l'extrémité inférieure de ce montant avant du vantail pour coopérer avec une gâche disposée en correspondance sur la traverse du cadre dormant. En somme, ce ou ces verrous maintiennent ce vantail fixe refermé sur ce cadre dormant, même après déverrouillage de la crémone associée au vantail de service.

Pour en revenir à ces verrous, la tringle précitée vient prendre position à l'intérieur d'une rainure que comporte en feuillure ce montant avant du vantail fixe. En fait, ladite tringle se déplace à l'arrière d'une têtière à l'avant de laquelle est accessible un organe de commande permettant d'agir sur ladite tringle pour amener, celle-ci, selon le cas, en position de verrouillage ou de déverrouillage. Cet organe de commande peut se présenter sous forme d'un coulisseau monté mobile, axialement, à l'avant de la têtière tout en étant rendu solidaire de la tringle venant se déplacer à l'arrière de cette dernière. Des moyens de liaison relient ce coulisseau à ladite tringle au travers d'une ou plusieurs ouvertures oblongues dans cette têtière permettant d'atteindre la position de verrouillage et inversement de déverrouillage.

Cet organe de commande peut encore se présenter sous forme d'un levier monté pivotant à l'avant de la têtière et qui, après verrouillage, vient s'effacer en se positionnant dans le prolongement de cette dernière.

Dans certains cas, ce verrou est susceptible d'être commandé au travers de la ferrure de verrouillage, en particulier, la crémone, équipant le vantail de service. Dans ce cas, l'organe de commande est défini apte à coopérer, fenêtre fermée, avec un entraîneur que comporte, en feuillure, le montant avant de ce vantail de service. Cet entraîneur est susceptible d'être actionné au travers d'une tringle de manoeuvre correspondant à ladite crémone.

Quel que soit leur mode de réalisation, ces verrous comportent des moyens venant rendre solidaire, tout en laissant libre en coulissement d'une course déterminée, la tringle par rapport à la têtière. Ces moyens de solidarisation, non seulement, nécessitent la réalisation d'usinages spécifiques, tant au niveau de la têtière que de la tringle, mais, en outre, génèrent, en cours de fabrication de ces verrous, des opérations de montage que l'on peut qualifier de contraignantes.

Par ailleurs, ils interviennent, le plus souvent, au niveau des extrémités de la têtière de sorte que ces verrous ne sont pas ajustables en longueur par simple recoupage.

L'on observera, encore, que du fait de l'évolution progressive des menuiseries, en particulier des profilés tant en aluminium qu'en PVC, de nombreuses références de verrous apparaissent dans les catalogues des fabricants dont la gestion des stocks s'en trouve alourdie. De plus et comme déjà indiqué plus haut, la conception même de ces verrous selon l'état de la technique limite leur application, en ce sens que les contraintes dimensionnelles qui en découlent ne permettent leur montage que sur certains ouvrants dont taille (maxi/mini) est en adéquation.

De plus, les jeux en feuillure, que ce soit entre ouvrant et dormant, ouvrant de service et ouvrant fixe ou encore entre un ouvrant et le meneau d'un dormant de fenêtre ou similaire, sont variables et ont plutôt tendance à diminuer, de sorte que les verrous connus posent souvent un problème d'encombrement

Ainsi, il est par exemple connu au travers du document FR-2.744.479 un verrou comportant une tringle s'étendant à l'arrière d'une têtière comportant une lumière rectangulaire d'où émerge une extrémité libre repliée en équerre correspondant à la tringle et constituant, substantiellement, un organe de commande permettant d'agir sur ladite tringle. Sous l'extrémité de la têtière par rapport à laquelle est susceptible de se présenter saillante l'extrémité correspondante de la tringle est aménagé un fourreau destiné à assurer le guidage et le maintien de cette dernière. A noter, encore que cette liaison de la tringle à la têtière avec une mobilité relative est assurée ici, de manière complémentaire, par un rivet en « T » s'étendant à l'arrière de ladite têtière et traversant une lumière oblongue dans la tringle.

L'on comprend, évidemment, que la réalisation d'un tel verrou nécessite l'exécution de plusieurs opérations d'assemblage de pièces multiples.

En fait il ressort de l'état de la technique que ces verrous font appel, de manière systématique, à un fourreau pour le maintien et le guidage de la tringle, au moins à l'extrémité de la têtière par rapport à laquelle elle vient s'étendre en position de verrouillage. Ce fourreau qui constitue une pièce additionnelle nécessite, bien sûr, une opération de montage spécifique.

Tout comme dans la conception d'un verrou selon le document FR-2 744 479, il est fréquent d'assurer un indexage de la position verrouillée et déverrouillée de la tringle par l'adjonction, là encore, d'une pièce supplémentaire qui ne fait que compliquer un peu plus cette conception de ce verrou.

La présente invention se veut, par conséquent, à même d'apporter une solution à ces différents problèmes au travers d'un verrou qui présente, en particulier, l'avantage d'être de conception très simple, nécessitant un minimum d'opérations de fabrication et dont l'assemblage est des plus aisés, sans compter qu'il se veut facilement adaptable en dimension pour permettre son application dans les conditions les plus contraignantes. Ce verrou, selon l'invention, se veut encore de mise en oeuvre simplifiée, que ce soit seul ou en connexion avec d'autres ferrures sur le même vantail et/ou sur un vantail adjacent, voire un cadre dormant. En particulier cette simplicité de conception permet d'envisager qu'un tel verrou intervienne en tant que prolongateur dans le cas d'une application, par exemple de type crémone-verrou.

Il est également connu, par le document DE-B-1 075 000, un verrou comprenant une tringle montée coulissante à l'arrière d'une têtière. La tringle comporte une première extrémité susceptible de se présenter saillante par rapport à une extrémité correspondante de la têtière pour définir un organe de verrouillage.

D'ailleurs, à cette extrémité, ladite têtière est repliée en équerre de manière à former un retour dans lequel est ménagée une ouverture de passage de ladite tringle.

Celle-ci comporte encore une seconde extrémité repliée de manière à traverser une ouverture dans la têtière et définir un organe de commande accessible en face avant de cette dernière

A cet effet, l'invention concerne un verrou pour vantail de fenêtre, porte-fenêtre ou similaire comportant une têtière à l'arrière de laquelle s'étend une tringle comprenant, d'une part, une extrémité susceptible de se présenter saillante par rapport à une extrémité correspondante de ladite têtière pour définir un organe de verrouillage à même de coopérer avec une gâche et, d'autre part, une extrémité opposée repliée de manière à traverser une ouverture dans la têtière et définir, d'une part, un organe de commande accessible en face avant de cette dernière et, d'autre part, des premiers moyens de maintien et de guidage, caractérisés par le fait que ladite têtière comporte des moyens de maintien et de guidage secondaires définis par emboutissage et/ou découpage et/ou pliage de cette dernière, non situés à l'extrémité par rapport à laquelle est susceptible de se présenter saillante l'extrémité de la tringle, ces moyens de maintien et de guidage secondaires étant prévus aptes à coopérer avec des moyens de maintien et de guidage secondaires complémentaires également définis par emboutissage et/ou découpage et/ou pliage de la tringle pour rendre solidaire cette dernière de ladite têtière avec une mobilité axiale relative.

Les avantages qui découlent de la présente invention consistent en ce que le verrou, conforme à cette dernière, s'avère de conception on ne peut plus simple, puisqu'il est défini par deux pièces susceptibles d'être réalisées par une opération d'emboutissage-découpage, voire de pliage. De plus, dans un mode de réalisation préférentiel, ces pièces sont définies pour être assemblée manuellement. Ce verrou est encore d'application quasi universelle permettant, notamment, au fabricant de standardiser sa gamme de produits, donc d'optimiser la gestion de ses stocks.

La présente invention sera mieux comprise à la lecture de la description qui va suivre se rapportant à des exemples de réalisation illustrés dans les dessins ci-joints.
La figure 1 est une représentation schématisée vue en plan d'un verrou conforme à un premier mode de réalisation ;
La figure 2 est une représentation schématisée et en coupe selon II-II de la figure 1 ;
Les figures 3 et 4 sont des représentations similaires aux figures 1 et 2 illustrant un verrou conforme à l'invention selon un second mode de réalisation ;
La figure 5 est une vue schématisée et en coupe selon V-V de la figure 4 destinée à illustrer les moyens d'indexation de la position de la tringle dans ses positions de verrouillage et de déverrouillage ;
Les figures 6 et 7 sont là encore des représentations similaires aux figures 1 et 2 ou 3 et 4 illustrant un verrou, selon l'invention, conforme à un troisième mode de réalisation.
Les figures 8 et 9 sont des représentations similaires aux figures 6 et 7 et illustrant un verrou, selon l'invention, conforme à un quatrième mode de réalisation se rapprochant toutefois de celui correspondant à ces figures 6 et 7 ;
La figure 10 et une vue en coupe selon X-X de la figure 8 ;

Tandis que la figure 11 illustre de manière schématisée et en perspective le clip d'accrochage que comporte en face arrière la têtière en tant qu'organe de liaison additionnel entre cette têtière et la tringle du verrou.

La présente invention a trait à un verrou dont différents modes de réalisation ont été illustrés dans les figures 1 à 11 des dessins ci-joints.

Habituellement, un tel verrou 1 est prévu apte à être encastré dans une rainure en feuillure d'un vantail de fenêtre, porte-fenêtre ou similaire.

Ainsi, il trouvera son utilité dans le cas de fenêtres à deux vantaux dont le cadre dormant est dépourvu de meneau central. Dans ces conditions, il prend position à l'extrémité supérieure ou inférieure d'une rainure en feuillure du montant avant correspondant au vantail dit fixe, par opposition au vantail dit de service équipé de la ferrure de verrouillage, en particulier, la crémone ou crémone-serrure que comporte une telle fenêtre.

Ainsi, ce verrou 1 comporte une tringle 2A, 2B, 2C, 2D s'étendant à l'arrière d'une têtière 3A, 3B, 3C, 3D et dont une extrémité 4 est susceptible de se présenter saillante par rapport à l'extrémité correspondante 5 de cette dernière.

Tout particulièrement, au travers de cette conception et dans le cas d'un mode de réalisation tel que décrit ci-dessus, cette extrémité 4 de la tringle 2A, 2B, 2C, 2D est, en position de verrouillage, à même de se présenter saillante par rapport à l'extrémité supérieure ou inférieure du montant avant correspondant au vantail fixe pour coopérer avec une gâche disposée en correspondance sur le cadre dormant de la fenêtre. A l'inverse, en position déverrouillée ladite tringle 2A, 2B, 2C, 2D vient s'effacer à l'arrière de cette têtière 3A, 3B, 3C, 3D.

Il est possible d'agir sur la tringle 2A, 2B, 2C, 2D pour passer de cette position verrouillée à la position déverrouillée ou inversement grâce à un organe de commande 6A, 6B, 6C, 6D défini accessible en face avant 7 de ladite têtière 3A, 3B, 3C, 3D.

Cette dernière comporte une ouverture 10A, 10B, 10C, 10D que vient traverser une extrémité 15A, 15B, 15C, 15D repliée de la tringle 2A, 2B, 2C, 2D et définissant substantiellement cet organe de commande 6A, 6B, 6C, 6D accessible en face avant 7 de ladite têtière 3A, 3B, 3C. En fait, cette ouverture 10A, 10B, 10C, 10D dans la têtière 3A, 3B, 3C, 3D et l'extrémité 15A, 15B, 15C, 15D repliée de la tringle 2A, 2B, 2C, 2D sont conçues aptes à définir des premiers moyens de maintien et de guidage 8A, 8B, 8C, 8D pour rendre solidaire ladite tringle 2A, 2B, 2C, 2D de ladite têtière 3A, 3B, 3C, 3D avec une mobilité axiale relative.

Ladite têtière 3A, 3C, 3D comporte des moyens de maintien et de guidage secondaires 9A, 9C, 9D définis par emboutissage et/ou découpage et/ou pliage de cette dernière et prévus apte à coopérer avec des moyens de maintien et de guidage secondaires complémentaires 9'A, 9'C, 9'D, également, définis par emboutissage et/ou découpage et/ou pliage de la tringle 2A, 2C, 2D pour rendre solidaire cette dernière de ladite têtière 3A, 3C, 3D, là encore avec une mobilité axiale relative.

On se reportera plus particulièrement aux figures 1 et 2 correspondant à un premier mode de réalisation du verrou 1 conforme à l'invention.

Ainsi, dans ce cas l'ouverture 10A est définie au niveau de la têtière 3A par une lumière rectangulaire, plus particulièrement à proximité de son extrémité 11 opposée à celle 5 par rapport à laquelle est susceptible de se présenter saillante la tringle 2A.

Par ailleurs, les moyens de maintien et de guidage secondaires 9A sont constitués, à cette extrémité 11 ladite têtière 3A, par une anse de retenue 12 munie d'une ouverture 13 et définie par emboutissage et/ou découpage et/ou pliage, s'étendant au-dessus de la face avant 7 de cette têtière 3A. L'ouverture 13 est de section ajustée à celle de la tringle 2A. Cette dernière comporte, par ailleurs en tant que moyens de maintien et de guidage secondaires complémentaires 9'A, une portion d'extrémité 14 formant un décrochement par rapport à son plan principal et s'étendant au delà de son extrémité repliée 15A traversant l'ouverture 10A dans la têtière 3A. Ainsi, en position montée de ladite tringle 2A son extrémité libre 15, opposée à celle 4 formant organe de verrouillage, vient s'engager dans cette ouverture 13 de l'anse de retenue 12.

Par ailleurs, au niveau de cette portion d'extrémité 14 de la tringle 2A, émergeant en face avant 7 de cette têtière 3A, est ménagé un bossage 16 complétant l'organe de commande 6A défini par ladite extrémité repliée.

Le long de la tringle 2A, on constate, encore, des ouvertures oblongues 17 venant se situer au droit de trous 18 dans la têtière 3A pour le passage de vis de fixation permettant de rendre solidaire le verrou 1 de la menuiserie.

A noter que, conformément à l'invention, ce verrou 1 peut être pourvu de moyens d'indexation 19 permettant de repérer la position de la tringle 2A, 2B, 2C, 2D par rapport à la têtière 3A, 3B, 3C, 3D ceci plus particulièrement en position de verrouillage et de déverrouillage.

Substantiellement, dans le mode de réalisation correspondant aux figures 1 et 2, ces moyens d'indexation 19 consistent en un téton 20 ménagé au niveau de la tringle 2A en regard de la têtière 3A. En complément, celle-ci comporte des logements ou des perforations 21, 22 avec lesquelles est à même de coïncider ce téton 20, précisément dans ces positions de verrouillage et de déverrouillage. Evidemment, l'on pourrait imaginer une conception inversée consistant à équiper la têtière d'un téton, la tringle comportant alors les logements ou perforations.

Dans le cadre du mode de réalisation correspondant aux figures 3 à 5, les premiers moyens de maintien et de guidage 8B pour rendre solidaire ladite tringle 2B de ladite têtière 3B avec une mobilité axiale relative consistent, là encore, en une ouverture 10B, de forme rectangulaire, au niveau de la têtière 3B, et une extrémité libre 15B, repliée en équerre, de la tringle 2B, de manière apte à traverser l'ouverture 10B et constituer, substantiellement, l'organe de commande 6B accessible en face avant 7 de la têtière 3B.

Dans un même concept inventif, les moyens de maintien et de guidage secondaires 9B sont définis par un rivet en « T » 23 prévu apte à coopérer avec des moyens de maintien et de guidage secondaires complémentaires 9'B sous forme d'une lumière oblongue 24B ménagée dans la tringle 2B, pour rendre solidaire cette dernière de ladite têtière 3B avec une mobilité axiale relative.

Ainsi, ce rivet 23, dont la tête 25 est de diamètre supérieur à la largeur de la lumière oblongue 24B, assure le maintien de manière coulissante de la tringle 2B à l'arrière de la têtière 3B.

Tout comme dans le mode de réalisation précédent, au niveau de cette tringle 2B peuvent être ménagées une ou plusieurs autres ouvertures oblongues 17 au droit de trous 18 dans la têtière 3B pour le passage de vis de fixation.

Quant aux moyens d'indexation 19, ils sont associés à l'ouverture 10B dans la têtière 3B, d'une part, et à l'extrémité libre 15B, repliée en équerre, de la tringle 2B d'autre part.

Plus particulièrement, lesdits moyens d'indexation 19 consistent au niveau de cette ouverture 10B en des portions d'extrémité 26, 27 ajustées à la largeur de la tringle 2B et séparées par une portion médiane 28 formant un étranglement, donc de largeur inférieure à celle de cette tringle 2B.

L'extrémité repliée en équerre 15B de cette tringle 2B comporte, quant à elle et comme visible en particulier dans la figure 5, des découpes 29 au niveau de ses chants latéraux 30, 31. Ainsi, à hauteur de ces découpes 29, cette extrémité repliée en équerre 15B de la tringle 2B présente une largeur 32 ajustée à la largeur de la portion médiane 28 de la lumière 10B. Partant, de part et d'autre de ces découpes 29, cette extrémité repliée en équerre 15B de la tringle 2B conserve une largeur égale à celle de cette dernière, soit une largeur ajustée au passage des portions d'extrémité 26, 27 de cette ouverture 10B. Aussi, lorsque lesdites découpes 29 viennent se situer au droit des bordures latérales 33, 34 de cette portion médiane 28, cette extrémité recourbée en équerre 15B de la tringle 2B peut se déplacer librement le long de la lumière 10B pour passer de la position verrouillée à la position déverrouillée.

Toutefois et comme cela est encore visible dans la figure 5, les découpes 29 ont pour particularité de conférer à cette extrémité repliée en équerre 15B une forme en H, dont une branche horizontale inférieure 35 de largeur ajustée à celle de la tringle 2B vient s'engager dans l'ouverture 10B, à hauteur de ses parties d'extrémité 26, 27. L'on conçoit, dans ces conditions, qu'il convient d'exercer une pression sur cette extrémité libre 15B de la tringle 2B pour dégager, par déformation élastique de cette dernière, cette branche horizontale 35 du H de ladite ouverture 10B et dans le but, tout d'abord, de présenter les découpes 29 dans le prolongement des bordures latérales 33, 34 de la portion médiane 28 et pour pouvoir passer d'une position verrouillée de la tringle 2B dans sa position déverrouillée et inversement.
Sous l'effet de la tringle 2B regagnant élastiquement sa forme initiale et après avoir atteint l'une ou l'autre de ces positions, ladite branche horizontale 35 du H correspondant à cette extrémité libre 15B de la tringle 2B vient s'insérer à nouveau dans une portion d'extrémité élargie 26, 27 de l'ouverture 10B immobilisant, ainsi, en translation, la tringle 2B par rapport à la têtière 3B.

Les figures 6 et 7 illustrent un mode de réalisation qui se distingue de celui correspondant aux figures 1 et 2 en ce que les moyens de maintien et de guidage secondaires 9C sont définis par un crochet en T 36 conçu par emboutissage - découpage de la têtière 3C et s'étendant sous cette dernière pour coopérer avec une lumière oblongue 24C découpée dans la tringle 2C et correspondant aux moyens de maintien et de guidage secondaires complémentaires 9'C.

Ainsi, ce crochet 36 comporte une branche axiale 37 s'étendant sous la têtière 3C et de largeur ajustée à la largeur de la lumière oblongue 24C dans la tringle 2C permettant à cette dernière de se déplacer librement depuis sa position verrouillée dans sa position de déverrouillage. Par ailleurs, ce crochet en T 36 se termine par une branche transversale 38 s'étendant sensiblement parallèlement sous la têtière 3C. Par ailleurs, si elle comporte une longueur transversale 39 supérieure à la largeur de ladite lumière oblongue 24C, sa largeur 40, vu dans le sens axial de la têtière 3C, est définie, elle, inférieure ou égale à cette largeur de ladite lumière oblongue 24C.

Cette caractéristique permet d'emboîter au travers de cette lumière oblongue 24C la tringle 2C sur le crochet en forme de T 36 en positionnant tout d'abord cette tringle 2C sensiblement perpendiculairement par rapport à l'axe de la têtière 3C. Finalement, après avoir fait traverser la branche transversale 38 de ce crochet 36 la lumière oblongue 24C dans la tringle 2C, celle-ci peut être pivotée autour de sa branche axiale 37 pour venir se présenter dans l'axe de la têtière 3C. A cet instant son extrémité libre repliée en équerre 15C, aux caractéristiques identiques à l'extrémité libre 15B de la tringle 2B correspondant au mode de réalisation des figures 3 à 5, peut être engagée dans l'ouverture 10C de cette têtière 3C.

Dans le cadre du mode de réalisation correspondant aux figures 8 à 11, l'on vient répondre à ce problème en substituant à un tel crochet en T 36, en tant que moyens de maintien et de guidage secondaires 9D, par au moins un clip d'accrochage 41 s'étendant, là encore, sous la têtière 3D et sur lequel vient s'encliqueter la tringle 2D au travers de sa lumière oblongue 24D constituants les moyens de maintien et de guidage secondaires complémentaires 9'D.

Plus particulièrement, ce clip d'accrochage 41 résulte d'une opération de découpage par emboutissage de ladite têtière 3D. Il consiste en une languette 42 découpée dans l'axe longitudinal de cette dernière. Elle est repoussée de manière à faire saillie sous cette têtière 3D et présente une largeur transversale 43 inférieure à la largeur 44 de la lumière 24D pour permettre l'engagement de la tringle 2D sur cette languette 42. Celle-ci comporte, par ailleurs, à une distance 45 de la face arrière de ladite têtière 3D correspondant au moins à l'épaisseur 46 de la tringle 2D, des ergots de retenus latéraux 46 qui confèrent à cette languette 42, à ce niveau, une largeur 47 supérieure à celle 44 de ladite lumière 24D dans la tringle 2D. Ainsi, l'emboîtement de cette dernière, au travers de sa lumière 24D, sur cette languette 42 est obtenu légèrement en force, les branches latérales 48, 49 de la tringle 3D délimitant ladite lumière 24D présentant une élasticité suffisante pour franchir les ergots de retenus 46. Préférentiellement, ceux-ci sont chanfreinés sur leur côté 50 en regard de la têtière 3D de manière à faciliter cet emboîtement, tandis que sur leur côté opposé ils forment redan pour empêcher le déboîtement de la tringle 2D.
Bien évidemment, ce clip d'accrochage 41 peut emprunter bien d'autres formes de réalisation. En particulier, il peut être défini sous forme d'une pièce indépendante susceptible d'être rendue solidaire de la têtière par rivetage, par clipage ou autre.

Tel que cela ressort de la description qui précède, la présente invention conduit à des verrous de conception on ne peut plus simple, ce qui en réduit, bien sûr, le coût de fabrication, mais également celui de leur assemblage et de leur montage sur une menuiserie.

## Revendications

1. Verrou pour vantail de fenêtre, porte-fenêtre ou similaire comportant une têtière (3A, 3C, 3D) à l'arrière de laquelle s'étend une tringle (2A, 2C, 2D) comprenant, d'une part, une extrémité (4) susceptible de se présenter saillante par rapport à une extrémité (5) correspondante de ladite têtière (3A, 3C, 3D) pour définir un organe de verrouillage à même de coopérer avec une gâche et, d'autre part, une extrémité opposée (15A, 15C, 15D) repliée de manière à traverser une ouverture (10A, 10C, 10D) dans la têtière (3A, 3C, 3D) et définir, d'une part, un organe de commande (6A, 6C, 6D) accessible en face avant (7) de cette dernière et, d'autre part, des premiers moyens de maintien et de guidage (8A, 8C, 8D), **caractérisés par le fait que** ladite têtière (3A, 3C, 3D) comporte des moyens de maintien et de guidage secondaires (9A, 9C, 9D) définis par emboutissage et/ou découpage et/ou pliage de cette dernière, non situés à l'extrémité (5) par rapport à laquelle est susceptible de se présenter saillante l'extrémité (4) de la tringle (2A, 2C, 2D), ces moyens de maintien et de guidage secondaires (9A, 9C, 9D) étant prévus aptes à coopérer avec des moyens de maintien et de guidage secondaires complémentaires également définis par emboutissage et/ou découpage et/ou pliage de la tringle (2A, 2C, 2D) pour rendre solidaire cette dernière de ladite têtière (3A, 3C, 3D) avec une mobilité axiale relative.

2. Verrou selon la revendication 1, **caractérisé par le fait que** les moyens de maintien et de guidage secondaires (9A) sont constitués, à une extrémité (11) de ladite têtière (3A), par une anse de retenue (12) s'étendant au-dessus de la face avant (7) de cette dernière, tandis que les moyens de maintien et de guidage secondaires complémentaires (9'A) sont constitués par une portion d'extrémité (14) de la tringle (2A) formant un décrochement par rapport à son plan principal et s'étendant au delà de son extrémité repliée (15A) de manière à s'engager dans ladite ouverture (13)

3. Verrou selon la revendication 2, **caractérisé par le fait qu'**au niveau de la portion d'extrémité (14) de la tringle (2A), émergeant en face avant (7) de la têtière (3A), est ménagé un bossage (16) complétant l'organe de commande (6A).

4. Verrou selon la revendication 1, **caractérisé par le fait que** les moyens de maintien et de guidage secondaires (9C) sont définis par un crochet en T (36) conçu par emboutissage - découpage de la têtière (3C) et s'étendant sous cette dernière pour coopérer avec une lumière oblongue (24C) découpée dans la tringle (2C) et correspondant aux moyens de maintien et de guidage secondaires complémentaires (9'C).

5. Verrou selon la revendication 4, **caractérisé par le fait que** le crochet (36) comporte, d'une part, une branche axiale (37) s'étendant sous la têtière (3C) et de largeur ajustée à la largeur de la lumière oblongue (24C) dans la tringle (2C) et, d'autre part, une branche transversale (38) s'étendant sensiblement parallèlement sous la têtière (3C) et comportant une longueur transversale supérieure à la largeur de la lumière oblongue (24C), tout en étant de largeur (40), vu dans le sens axial de la têtière (3C), inférieure ou égale à la largeur ladite lumière oblongue (24C).

6. Verrou selon la revendication 1, **caractérisé par le fait qu'**en les moyens de maintien et de guidage secondaires (9D) sont définis par au moins un clip d'accrochage (41) conçu par emboutissage - découpage de la têtière (3D) et s'étendant sous cette dernière et sur lequel vient s'encliqueter la tringle (2D) au travers d'une lumière oblongue (24D) correspondant aux moyens de maintien et de guidage secondaires complémentaires (9'D).

7. Verrou selon la revendication 6, **caractérisé par le fait que** le clip d'accrochage (41) consiste en une languette (42) découpée dans l'axe longitudinal de la têtière (3D) et faisant sailli sous cette dernière, ladite languette (42) présentant une largeur transversale (43) inférieure à la largeur (44) de la lumière (24D) dans la tringle (2D) et comportant à une distance (45) de la face arrière de ladite têtière (3D), distance (45) correspondant au moins à l'épaisseur (46) de la tringle (2D), des ergots de retenus latéraux (46).

8. Verrou selon la revendication 7, **caractérisé par le fait que** les ergots de retenus (46) sont chanfreinés sur leur côté (50) opposé à la têtière (3D), tandis que sur leur côté en regard de cette dernière ils forment redan.

9. Verrou selon l'une quelconque des revendications précédentes, **caractérisé par le fait que** le long de la tringle (2A, 2B, 2C, 2D) sont ménagées une ou plusieurs ouvertures oblongues (17) venant se situer au droit de trous (18) dans la têtière (3A, 3B, 3C, 3D) pour le passage de vis de fixation.

10. Verrou selon l'une quelconque des revendications précédentes, **caractérisé par le fait qu'**il comporte des moyens d'indexation (19) en vue de repérer la position de verrouillage et de déverrouillage de la tringle (2A, 2B, 2C, 2D) par rapport à la têtière (3A, 3B, 3C, 3D)

11. Verrou selon la revendication 10, **caractérisé par le fait que** les moyens d'indexation (19) consistent en un téton (20) ménagé au niveau de la tringle (2A) ou de la têtière (3A) en regard, respectivement, de la têtière (3A) ou de la tringle (2A), ladite têtière (3A), respectivement, la tringle (2A) comportant des logements ou des perforations (21, 22) avec lesquelles est à même de coïncider ce téton (20) dans lesdites positions de verrouillage et de déverrouillage.

12. Verrou selon la revendication 10, **caractérisé par le fait que** les moyens d'indexation (19) sont associés, d'une part, à l'ouverture (10B, 10C, 10D) dans la têtière (3B, 3C, 3D) et, d'autre part, à l'extrémité libre (15B, 15C, 15D), repliée en équerre, de la tringle (2B, 2C, 2D), lesdits moyens d'indexation (19) consistant, au niveau de ladite ouverture (10B, 10C, 10D), en des portions d'extrémité (26, 27) ajustées à la largeur de la tringle (2B, 2C, 2D) et séparées par une portion médiane (28) formant un étranglement, tandis qu'au niveau de l'extrémité repliée en équerre (15B, 15C, 15D) de ladite tringle (2B, 2C, 2D) celle-ci comporte des découpes (29) au niveau de ses chants latéraux (30, 31) de manière à présenter une largeur (32) ajustée à la largeur de la portion médiane (28) de l'ouverture (10B, 10C, 10D), lesdites découpes (29) conférant encore à cette extrémité libre repliée en équerre (15B, 15C, 15D) de la tringle (2B, 2C, 2D) une forme en H comportant une branche horizontale inférieure (35) de la largeur ajustée à celle de la tringle (2B, 2C, 2D) et prévue apte à s'engager dans l'ouverture (10B, 10C, 10D) à hauteur de ses parties d'extrémité (26, 27).

## Claims

1. Latch for a wing of a window, French window or the like, including a face-plate (3A, 3C, 3D) behind which extends a rod (2A, 2C, 2D) including, on the one hand, and end (4) capable of being protruding with respect to a corresponding end (5) of said face-plate (3A, 3C, 3D) in order to define a locking organ capable of co-operating with a keeper and, on the other hand, an opposite end (15A, 15C, 15D) curved so as to pass through an opening (10A, 10C, 10D) in the face-place (3A, 3C, 3D) and to define, on the one hand, a control organ (6A, 6C, 6 D) accessible on the front face (7) of the latter and, on the other hand, first retaining and guiding means (8A, 8C, 8D), wherein said face-plate (3A, 3C, 3D) includes secondary retaining and guiding means (9A, 9C, 9D) defined through deep-drawing and/or cutting and/or folding the latter, not located at the end (5) with respect to which the end (4) of the rod (2A, 2C, 2D) is capable of being protruding, these secondary retaining and guiding means (9A, 9C, 9D) being designed capable of co-operating with complementary secondary retaining and guiding means, which are also defined through deep-drawing and/or cutting and/or folding the rod (2A, 2C, 2D) in order to make it integral, with a relative axial mobility, with said face-plate (3A, 3C, 3D).

2. Latch according to claim 1, wherein the secondary retaining and guiding means (9A) are formed, at one end (11) of said face-plate (3A) by a retaining lug (12) extending above the front face (7) of the latter, while the complementary secondary retaining and guiding means (9'A) are formed by an end portion (14) of the rod (2A) forming a set-back with respect to its main plane and extending beyond its curved end (15A) so as to insert into said opening (13).

3. Latch according to claim 2, wherein at the level of the end portion (14) of the rod (2A) is provided for, protruding at the front face (7) of the face-plate (3A), a boss (16) complementing the control organ (6A).

4. Latch according to claim 1, wherein the secondary retaining and guiding means (9C) are formed by a T-shaped hook (36) made through deep-drawing / cutting the face-place (3C) and extending under the latter in order to co-operate with an elongated slot (24C) cut out in the rod (2C) and corresponding to the complementary secondary retaining and guiding means (9'C).

5. Latch according to claim 4, wherein the hook (36) includes, on the one hand, an axial leg (37) extending under the face-plate (3C) and having a width adapted to the width of the elongated slit (24C) in the rod (2C) and, on the other hand, a transverse leg (38) extending substantially parallelly under the face-plate (3C) and having a transversal length that is larger then the width of the elongated slit (24C), while it has a width (40), in the axial direction of the face-plate (3C) that is smaller than or equal to the width of said elongated slit (24C).

6. Latch according to claim 1, wherein the secondary retaining and guiding means (9D) are defined by at least one coupling clip (41) made through deep-drawing / cutting the face-plate (3D) and extending under the latter and into which the rod (2D) snaps in by means of an elongated slit (24D) corresponding to the complementary secondary retaining and guiding means (9'D).

7. Latch according to claim 6, wherein the coupling clip (41) consists of a tongue (42) cut in the longitudinal axis of the face-plate (3D) and protruding under the latter, said tongue (42) having a transversal width (43) that is smaller than the width (44) of the slit (24D) in the rod (2D), and having, at a distance (45) from the rear face of said face-plate (3D), which distance (45) corresponds at least to the thickness (46) of the rod (2D), lateral retaining catches (46).

8. Latch according to claim 7, wherein the retaining catches (46) are biselled on their side (50) opposite the face-plate (3D), while they form a step on their side in front of the latter.

9. Latch according to any of the preceding claims, wherein along the rod (2A, 2B, 2C, 2D) are provided for one or several elongated slits (17) that are located in front of the holes (18) in the face-plate (3A, 3B, 3C, 3D) for the passing-through of the securing screw.

10. Latch according to any of the preceding claims, including indexing means (19) in order to fix the position of locking and unlocking of the rod (2A, 2B, 2C, 2D) with respect to the face-plate (3A, 3B, 3C, 3D).

11. Latch according to claim 10, wherein the indexing means (19) consist of a stud (20) provided for at the level of the rod (2A) or the face-plate (3A), in front of the face-plate (3A) or the rod (2A), respectively, said face-plate (3A) or the rod (2A) including recesses or perforations (21, 22), which this stud (20) is capable of coinciding with in said locking or unlocking positions.

12. Latch according to claim 10, wherein the indexing means (19) are associated, on the one hand, with the opening (10B, 10C, 10D) in the face-plate (3B, 3C, 3D) and, on the other hand, the free end curved at right angle (15B, 15C, 15D) of the rod (2E, 2C, 2D), said indexing means (19) consisting, at the level of said opening (10B, 10C, 10D), of end portions (26, 27) adapted to the width of the rod (2B, 2C, 2D) and separated by a median portion (28) forming a narrowing, while, at the level of the end curved at right angle (15B, 15C, 15D) of said rod (2B, 2C, 2D), it includes cut-outs (29) at the level of its side edges (30, 31), so as to have a width (32) adapted to the width of the median portion (28) of the opening (10B, 10C, 10D), said cut-outs (29) also imparting to this free end curved at right angle (15B, 15C, 15D) of the rod (2B, 2C, 2D) a H-shape including a lower horizontal leg (35) with a width adapted to that of the rod (2B, 2C, 2D) and designed capable of inserting into the opening (10B, 10C, 10D) at the level of its end portions (26, 27).

## Patentansprüche

1. Riegel für Flügel von Fenstern, Fenstertüren oder dergleichen, umfassend einen Stulp (3A, 3C, 3D), an dessen hinterem Teil sich eine Stange (2A, 2C, 2D) erstreckt, umfassend, einerseits, ein Endstück (4), geeignet, um hinsichtlich eines entsprechenden Endbereichs (5) des besagten Stulps (3A, 3C, 3D) vorspringend zu sein, um ein Verriegelungsorgan zu bilden, imstande, um mit einem Schließblech zusammenzuwirken, und, andererseits, ein gegenüberliegendes Ende (15A, 15C, 15D), das derart gebogen ist, um eine Öffnung (10A, 10C, 10D) in dem Stulp (3A, 3C, 3D) zu durchqueren, und, einerseits, ein Steuerorgan (6A, 6C, 6 D), zugänglich von der Vorderseite (7) dieses Letzteren, und, andererseits, erste Halte- und Führungsmittel (8A, 8C, 8D) zu bilden, **dadurch gekennzeichnet, dass** der besagte Stulp (3A, 3C, 3D) sekundäre Halte- und Führungsmittel (9A, 9C, 9D) umfasst, die durch Tiefziehen und/oder Ausstanzen und/oder Biegen dieses letzteren gebildet sind und sich nicht am Endbereich (5) befinden, hinsichtlich dessen sich das Endstück (4) der Stange (2A, 2C, 2D) geeignet ist, um vorspringend zu sein, wobei diese sekundären Halte- und Führungsmittel (9A, 9C, 9D) geeignet vorgesehen seien, um mit den ergänzenden sekundären Halte- und Führungsmitteln zusammenzuwirken, die ebenfalls durch Tiefziehen und/oder Ausstanzen und/oder Biegen der Stange (2A, 2C, 2D) gebildet sind, um diese letztere mit dem besagten Stulp (3A, 3C, 3D) mit einer relativen axialen Beweglichkeit zu verbinden.

2. Riegel nach Anspruch 1, **dadurch gekennzeichnet, dass** die sekundären Halte- und Führungsmittel (9A) an einem Ende (11) des besagten Stulps (3A) durch einen Haltebügel (12) gebildet sind, der sich über der Vorderseite (7) dieses letzteren erstreckt, während die ergänzenden sekundären Halte- und Führungsmittel (9'A) durch einen Endteil (14) der Stange (2A) gebildet sind, das einen Rücksatz hinsichtlich ihrer Hauptebene bildet und sich über ihr gebogene Ende (15A) hinaus erstreckt, derart, um in die besagte Öffnung (13) einzurasten.

3. Riegel nach Anspruch 2, **dadurch gekennzeichnet, dass** im Bereich des Endteils (14) der Stange (2A), herausragend vor der Vorderseite (7) des Stulps (3A), ein Nocken (16) vorgesehen ist, der das Steuerorgan (6A) ergänzt.

4. Riegel nach Anspruch 1, **dadurch gekennzeichnet, dass** die sekundären Halte- und Führungsmittel (9C) durch einen T-förmigen Haken (36) gebildet sind, der durch Tiefziehen / Ausstanzen des Stulps (3C) vorgesehen ist und sich unter diesem letzteren erstreckt, um mit einer länglichen Öffnung (24C), die in der Stange (2C) ausgestanzt ist und den ergänzenden sekundären Halte- und Führungsmitteln (9'C) entspricht, zusammenzuwirken.

5. Riegel nach Anspruch 4, **dadurch gekennzeichnet, dass** der Haken (36), einerseits, einen axialen Schenkel (37), der sich unter dem Stulp (3C) erstreckt und eine Breite hat, die an die Breite der länglichen Öffnung (24C) in der Stange (2C) angepasst ist, und, andererseits, einen queren Schenkel (38) umfasst, der sich im wesentlichen parallel unter dem Stulp (3C) erstreckt und eine Querlänge aufweist, die größer ist als die Breite der länglichen Öffnung (24C), während er eine Breite (40) hinsichtlich der axialen Richtung des Stulps (3C) hat, die kleiner als oder gleich groß wie die Breite der besagten länglichen Öffnung (24C) ist.

6. Riegel nach Anspruch 1, **dadurch gekennzeichnet, dass** die sekundären Halte- und Führungsmitteln (9D) durch wenigstens eine Einrasthalterung (41) gebildet sind, die durch Tiefziehen / Ausstanzen des Stulps (3D) vorgesehen ist und sich unter diesem letzteren erstreckt, und in der die Stange (2D) vermittels einer länglichen Öffnung (24D) einrastet, die den ergänzenden sekundären Halte- und Führungsmitteln (9'D) entspricht.

7. Riegel nach Anspruch 6, **dadurch gekennzeichnet, dass** die Einrasthalterung (41) aus einem Zünglein (42) besteht, das in der Längsachse des Stulps (3D) ausgestanzt ist und unter diesem letzteren hervorspringt, wobei das besagte Zünglein (42) eine Querbreite (43) aufweist, die kleiner ist als die Breite (44) der Öffnung (24D) in der Stange (2D), und in einer Entfernung (45) von der Rückseite des besagten Stulps (3D), welche Entfernung (45) wenigstens der Dicke (46) der Stange (2D) entspricht, seitliche Haltezapfen (46) umfasst.

8. Riegel nach Anspruch 7, **dadurch gekennzeichnet, dass** die Haltezapfen (46) auf ihrer Seite (50), die dem Stulp (3D) entgegengesetzt gerichtet ist, abschrägt sind, während sie auf ihrer, diesem letzteren gegenüberliegenden Seite einen Vorsprung bilden.

9. Riegel nach irgendeinem der vorgehenden Ansprüche, **dadurch gekennzeichnet, dass** entlang der Stange (2A, 2B, 2C, 2D) eine oder mehrere längliche Öffnungen (17) vorgesehen sind, die sich gegenüber den Löchern (18) im Stulp (3A, 3B, 3C, 3D) für den Durchgang der Befestigungsschraube befinden.

10. Riegel nach irgendeinem der vorgehenden Ansprüche, **dadurch gekennzeichnet, dass** er Indexierungsmittel (19) umfasst, um die Position der Verriegelung und der Entriegelung der Stange (2A, 2B, 2C, 2D) hinsichtlich des Stulps (3A, 3B, 3C, 3D) zu fixieren.

11. Riegel nach Anspruch 10, **dadurch gekennzeichnet, dass** die Indexierungsmittel (19) aus einem Zapfen (20) bestehen, der im Bereich der Stange (2A) oder des Stulps (3A), gegenüberliegend beziehungsweise dem Stulp (3A) oder der Stange (2A) vorgesehen ist, wobei der besagte Stulp (3A), beziehungsweise die Stange (2A) Ausnehmungen oder Durchlöcherungen (21, 22) umfasst, mit denen dieser Zapfen (20) imstande ist, in den besagten Positionen der Verriegelung und Entriegelung zusammenzufallen.

12. Riegel nach Anspruch 10, **dadurch gekennzeichnet, dass** die Indexierungsmittel (19), einerseits, der Öffnung (10B, 10C, 10D) im Stulp (3B, 3C, 3D), und, andererseits, dem freien, rechtwinklig gebogenen Ende (15B, 15C, 15D) der Stange (2E, 2C, 2D) zugeordnet sind, wobei die besagten Indexierungsmittel (19) im Bereich der besagten Öffnung (10B, 10C, 10D) aus Endstücken (26, 27) bestehen, die an die Breite der Stange (2B, 2C, 2D) angepasst sind und durch einen, eine Verengung bildenden Mittelbereich (28) getrennt sind, während im Bereich des rechtwinklig gebogenen Endes (15B, 15C, 15D) der besagten Stange (2B, 2C, 2D) diese im Bereich ihrer seitlichen Kanten (30, 31) Ausschnitte (29) umfasst, derart, um eine Breite (32) aufzuweisen, die an die Breite des Mittelbereichs (28) der Öffnung (10B, 10C, 10D) angepasst ist, wobei die besagten Ausschnitte (29) diesem freien, rechtwinklig gebogenen Ende (15B, 15C, 15D) der Stange (2B, 2C, 2D) auch die Form von einem H verleihen, die einen unteren horizontalen Schenkel (35) mit einer Breite, die an jene der Stange (2B, 2C, 2D) angepasst ist, umfasst und geeignet vorgesehen ist, um in die Öffnung (10B, 10C, 10D) auf der Höhe ihrer Endteile (26, 27) einzurasten.
